# EUROPÄISCHE PATENTSCHRIFT

(11) **EP 2 205 108 B1**
(45) Veröffentlichungstag und Bekanntmachung des Hinweises auf die Patenterteilung: **28.09.2011**
(21) Anmeldenummer: 08762862.4
(22) Anmeldetag: 07.04.2008
(51) Int. Cl.: A41B 11/00

(54) **SOCKE**
SOCK
CHAUSSETTE

(30) Priorität: 06.02.2007 DE 202007001955 U
(43) Veröffentlichungstag der Anmeldung: 14.07.2010
(73) Patentinhaber: X-Technology Swiss GmbH, 8832 Wollerau (CH)
(72) Erfinder: LAMBERTZ, Bodo, W., CH-8808 Pfäffikon (CH)
(74) Vertreter: Tarvenkorn, Oliver
(86) Internationale Anmeldenummer: PCT/IB2008/001529
(87) Internationale Veröffentlichungsnummer: WO 2008/096278

(56) Entgegenhaltungen:
- EP-A- 0 582 769
- WO-A-97/06702
- WO-A-2005/065478
- DE-U1-202006 001 381
- GB-A- 2 370 585
- US-B1- 6 286 151

## Beschreibung

Die Erfindung betrifft Socke bestehend aus einem Schaft und einem Fußteil, das einen Zehen- und einen Fersenbereich und einen zwischen Zehen- und Fersenbereich gelegenen Auftrittsbereich aufweist.

Insbesondere bei kalten Witterungsbedingungen sind die Füße des Menschen in festem Schuhwerk untergebracht. Um die Füße warm zu halten sind die den Fuß umgebenden Strümpfe bzw. Socken aus einem Material hergestellt, welches die Füße warm halten soll. Hierzu finden Materialien Anwendung, die eine gewisse Isolierung bereitstellen. Auf diese Weise soll gewährleistet werden, dass die Füße warm bleiben um dem jeweiligen Benutzer insgesamt ein Wärmegefühl zu vermitteln, da das Gefühl kalter Füße das gesamte Wohlbefinden des Menschen negativ beeinflusst, siehe z.B. WO 97/ 06702.

Bei Schuhen, die ausschließlich bei kalten Witterungsbedingungen getragen werden, also beispielsweise Schnee-Schuhe oder Skischuhe, werden in neuester Zeit

Modelle angeboten, die eine Schuhheizung beinhalten. Diese besteht in der Regel aus elektrisch leitenden dünnen Drähten, die in der Schuhsohle oder auch dem Obermaterial jedenfalls bereichsweise angeordnet sind. Die Drähte werden von einem Akkumulator mit elektrischer Energie versorgt, was zu einer Aufheizung der Drähte führt. Dadurch ist eine Wärmeabgabe an den Fuß möglich, um auf diese Weise ein Auskühlen der Füße zu vermeiden.

Die Wirkungsweise der vorgenannten Schuhheizungen wird durch die bekannten Socken behindert. Aufgrund der Isolationseigenschaften der bekannten Socken ist der Wärmeübergang von der Schuhheizung auf den Fuß unterbrochen, da die zur Speicherung der Fußwärme in den Socken vorgesehenen Isolierung die Wirkung der von der Schuhheizung ausgestrahlten Wärme auf den Fuß verschlechtert. Hierdurch ist die Wirkungsweise der Schuhheizungen negative beeinflusst, was dazu führen kann, dass sich selbst bei eingeschalteter Schuhheizung das Gefühl kalter Füße einstellt.

Hier will die Erfindung Abhilfe schaffen. Der Erfindung liegt die Aufgabe zugrunde, eine Socke bereitzustellen, die den Übergang der von einer Schuhheizung abgegebenen Wärme auf den Fuß nicht behindert. Gemäß der Erfindung wird diese Aufgabe dadurch gelöst, dass mindestens bereichsweise eine Wärmezone vorgesehen ist.

Mit der Erfindung ist eine Socke geschaffen, die die Funktion einer Schuhheizung nicht negativ beeinflusst. Die Wärmezone ist auf die Schuhheizung ausgelegt und fördert deren Wirkung durch einen wesentlich verbesserten Wärmeübergang.

In Weiterbildung der Erfindung ist die Wärmezone aus wärmeleitfähigem Garn hergestellt. Die Verwendung von wärmeleitfähigem Garn ermöglicht eine Beschleunigung des Wärmeübergangs auf den Fuß, sodass die Wirkung einer Schuhheizung zusätzlich verbessert ist.

In vorteilhafter Weiterbildung der Erfindung weist das Garn metallische Bestandteile auf. Bei der Verwendung von Garn mit metallischen Bestandteilen macht man sich die guten Wärmeleiteigenschaften von Metall im Allgemeinen zu Nutze, wodurch auf einfache Weise eine Unterstützung der Schuhheizung bewirkt ist.

In anderer Weiterbildung der Erfindung ist das Garn mit einer Beschichtung aus Metall versehen. Auch die Beschichtung aus Metall führt zu einer Verbesserung der Wirkungsweise von Schuhheizungen; die Metallbeschichtung fördert den Wärmeübergang. Im Übrigen ist die Beschichtung des Garns mit Metall in einfacher Weise erzeugbar, sodass die verwendeten Garne preiswert herzustellen sind.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Fig. 1: die Darstellung einer Socke in der Seitenansicht und
- Fig. 2: die Untersicht der in Figur 1 dargestellten Socke.

Die als Ausführungsbeispiel gewählte Socke besteht aus einem Fußteil 1 und einem Schaft 2. Das Fußteil 1 weist einen Zehenbereich 11, einen Fersenbereich 12 und einen zwischen Zehen- und Fersenbereich gelegenen Auftrittsbereich 13 auf. Die Bereiche 11, 12 und 13 können aus verstärktem Material hergestellt sein. Auch die Verwendung von Materialkombinationen wie beispielsweise Schurwolle mit Elastofaserwerkstoffen, beispielsweise Elastan, ist möglich. Der Schaft 2 ist an seinem dem Fußteil 1 abgewandten Ende mit einem Bund 21 versehen.

Die Socke ist mit einer X-Cross-Bandage 22 ausgerüstet, die aus einem elastischen klimaregulierenden Gewebe gebildet ist. Die X-Cross-Bandage 22 stützt den Knöchel im Übergangsbereich zwischen Unterschenkel und Fuß.

Vom Bund 21 geht im Ausführungsbeispiel ein Luftkanal 23 aus, der bis in den Auftrittsbereich 13 reicht und aus klimaregulierendem Netzstrickgewebe gebildet ist. Der Luftkanal 23 trägt dazu bei, Feuchtigkeit aus dem Auftrittsbereich nach oben abzuleiten. Ein solcher Luftkanal 23 kann auch auf der Beininnenseite oder beidseitig an der Socke vorgesehen sein. Zudem kann sich der Luftkanal 23 im Bereich der Fußhöhle in den Auftrittsbereich 13 der Socke fortsetzen, wie dies in Figur 2 dargestellt ist. Sind an der Socke auf der Beininnen- und -außenseite Luftkanäle 23 vorgesehen, können sich Klimakanäle im Auftrittsbereich 13 zwischen den Luftkanälen 23 auf der Beininnen- und der Beinaußenseite erstrecken. Die Anzahl sowie die Abmessungen der Klimakanäle sind im Wesentlichen frei wählbar. Bei der Verbindung der Luftkanäle 23 auf der Beininnen- und der Beinaußenseite ist eine optimale Luftzirkulation im Schuh hervorgerufen, sodass ein Höchstmaß an Feuchtigkeit aus dem Schuh bzw. der Socke abtransportiert werden kann, wenn die Füße beispielsweise bei sportlichen Aktivitäten schwitzen. Dadurch ist das Fußklima zusätzlich positiv beeinflusst.

An der Socke ist bereichsweise eine Wärmezone 3 vorgesehen. Die Wärmezone 3 ist aus wärmeleitfähigem Garn hergestellt. Das verwendete Garn weist im Ausführungsbeispiel metallische Bestandteile auf; es ist mit einer Beschichtung aus Metall versehen.

Im Ausführungsbeispiel ist die Wärmezone 3 im Zehenbereich 11 angeordnet und erstreckt sich um den Fuß bis in den Auftrittsbereich 13. Dort endet die Wärmezone 3 im Bereich der Fußballen. Diese Ausbildung der Wärmezone 3 eignet sich insbesondere bei der Verwendung von Schuhen mit einer Schuhheizung, die lediglich im Zehenbereich des Schuhs vorgesehen ist. Diese Anordnung der Schuhheizung ist weit verbreitet, da die Zehen in der Regel am ehesten bei kalter Witterung auskühlen. In Abwandlung des Ausführungsbeispiels ist es möglich, die Wärmezone 3 auf weitere Bereiche der Socke auszudehnen. Hier ist insbesondere der Bereich des Fußspanns sowie der Auftrittsbereich 13 mit Fersenbereich 12 denkbar, sodass der Fuß bis etwa in Höhe des Knöchels von einer Wärmezone 3 umgeben ist. Diese Ausbildung bietet sich insbesondere an, wenn die in dem Schuh angeordnete Heizung ebenfalls den gesamten Fuß umspannt. Die Wärmezone 3 kann dabei sowohl in dem Bereich aus verstärktem Material vorgesehen sein, als auch in dem Bereich, in dem keine Verstärkung vorgesehen ist.

Die Verwendung der Wärmezone führt zu einer Verbesserung des Wärmetransports zwischen Schuhheizung und Fuß. Gleichzeitig ist die Möglichkeit geschaffen, dass eine Art Wärmespeicher im Bereich der Wärmezone 3 geschaffen ist. Dies ist durch die Materialeigenschaften der verwendeten Garne mit metallischen Bestandteilen erzielt, da die metallischen Bestandteile in der Lage sind, Wärme zu speichern. Die gespeicherte Wärme wird dann über einen gewissen Zeitraum an den Fuß abgegeben, sodass selbst bei Ausfall der Schuhheizung eine gewisse Nachwirkung hervorgerufen ist. Dadurch ist die Wirksamkeit der Schuhheizung zusätzlich unterstützt und gleichzeitig der Tragekomfort erhöht.

Soweit in der Beschreibung und den Ansprüchen von Socken die Rede ist, beschränkt sich die Erfindung nicht allein auf diese; vielmehr sind unter diesen Begriff auch Strümpfe, Strumpfhosen und dergleichen zu subsumieren, auf die sich die Erfindung ebenfalls bezieht.

## Patentansprüche

1. Socke, bestehend aus einem Schaft und einem Fußteil, das einen Zehen- und einen Fersenbereich und einen zwischen Zehen- und Fersenbereich gelegenen Auftrittsbereich aufweist, bei der mindestens bereichsweise eine Wärmezone (3) vorgesehen ist, **dadurch gekennzeichnet, dass** die Wärmezone (3) im Zehenbereich (11) angeordnet ist und sich um den Fuß bis in den Auftrittsbereich (13) erstreckt und dass die Wärmezone (3) aus wärmeleittähigen Garn hergestellt ist und einen guten Wärmeübergang hat.

2. Socke nach Anspruch 1, **dadurch gekennzeichnet, dass** das Garn metallische Bestandteile aufweist.

3. Socke nach Anspruch 1 oder 2, **dadurch gekennzeichnet, dass** das Garn mit einer Beschichtung aus Metall versehen ist.

4. Socke nach einem der vorgenannten Ansprüche, **dadurch gekennzeichnet, dass** eine Bandage (22) vorgesehen ist.

5. Socke nach einem der vorgenannten Ansprüche, **dadurch gekennzeichnet, dass** mindestens ein Luftkanal (23) vorgesehen ist.

6. Socke nach Anspruch 5, **dadurch gekennzeichnet, dass** der Luftkanal (23) aus klimaregulierendem Netzgewebe hergestellt ist.

## Claims

1. Sock, comprising a leg upper and a foot part with a toe section and a heel section and a sole section located between the toe section and the heel section, and comprising at least one heating zone (3),
**characterized in that** the heating zone (3) is located in the toe section (11) and extends around the foot into the sole section (13) and **in that** the heating zone (3) is made with a heat-conductive yarn and has a good heat transmission.

2. Sock according to claim 1, **characterized in that** the yarn comprises metallic parts.

3. Sock according to claim 1 or 2, **characterized in that** the yarn comprises a metallic coating.

4. Sock according to any of the previous claims, **characterized in that** it comprises a bandage (22).

5. Sock according to any of the previous claims, **characterized in that** it comprises at least one air conduct (23).

6. Sock according to claim 5, **characterized in that** the air conduct (23) is made from heat-regulating netted fabric.

## Revendications

1. Chaussette, comprenant une tige et une partie de pied qui comprend une zone du talon et une zone de marche située entre la zone de doigts de pied et la zone de talon, et comprenant au moins une zone de chauffe (3), **Caractérisée en ce que** la zone de chauffe (3) est située dans la zone de doigts de pied (11) et s'étend autour du pied jusqu'à dans la zone de marche, et **en ce que** la zone de chauffe (3) est faite en fil thermoconducteur et présente une bonne transmission de chaleur.

2. Chaussette selon la revendication 1, **caractérisé en ce que** le fil présente des parties métalliques.

3. Chaussette selon la revendication 1 ou 2, **caractérisée en ce que** le fil présente un revêtement métallique.

4. Chaussette selon l'une des revendications précédentes, **caractérisée en ce qu'**elle comprend un bandage (22).

5. Chaussette selon l'une des revendications précédentes, **caractérisée en ce qu'**elle comprend au moins un canal d'air (23).

6. Chaussette selon la revendication 5, **caractérisée en ce que** le canal d'air (23) est fabriquée en tissu maillé à thermorégulation.
